# FASCICULE DE BREVET EUROPEEN

(11) **EP 0 860 666 B1**
(45) Date de publication et mention de la délivrance du brevet: **23.01.2002**
(21) Numéro de dépôt: 98400434.1
(22) Date de dépôt: 23.02.1998
(51) Int. Cl.: F24H 7/06

(54) **Radiateur électrique à accumulation**
Elektrischer Speicherheizkörper
Electrical storage radiator

(30) Priorité: 25.02.1997 FR 9702217
(43) Date de publication de la demande: 26.08.1998
(73) Titulaire: ELECTRICITE DE FRANCE, 75008 Paris (FR)
(72) Inventeur: Saint-Antonin, Hugues, 77210 Avon (FR); Andre, Jacques, 1410 Waterloo (BE)
(74) Mandataire: Poulin, Gérard

(56) Documents cités:
- DE-A- 1 812 015
- FR-A- 1 402 950
- GB-A- 2 280 950

## Description

### Domaine de l'invention

L'invention concerne un radiateur électrique à accumulation tel que défini dans le préambule de la revendication 1 et connu du document GB-A-2850 950.

### Art antérieur et problème posé

Parmi les moyens de chauffage utilisés pour la climatisation de locaux en tous genres, on connaît deux types de dispositifs qui sont les radiateurs électriques à accumulation et les panneaux rayonnants.

Les radiateurs électriques à accumulation sont composés principalement d'un noyau accumulateur en matériau réfractaire dense, tel que des briques, dans lequel sont insérées ou noyées des résistances électriques chauffantes. Ce noyau accumulateur est entouré d'un matériau isolant à haute température, lui-même entouré généralement d'une carcasse métallique destinée à assurer la tenue mécanique du radiateur.

L'énergie électrique est transformée en énergie thermique par effet Joule à travers les résistances électriques. La chaleur se transmet ensuite au noyau accumulateur par conduction et rayonnement qui est alors chauffé à 700°C. Les transferts thermiques du noyau accumulateur vers le matériau isolant qui l'entoure, puis à la carcasse métallique, se font au niveau macroscopique, presque exclusivement par conduction, c'est-à-dire par un contact solide entre les différents éléments.

La carcasse, qui est donc chauffée à 90°C par conduction, transmet l'énergie thermique au local dans lequel le radiateur est installé par convexion et rayonnement. Si l'appareil n'est pas encastré dans un mur, il y a très peu de conduction. De plus, les normes de sécurité imposées pour ces appareils limitent la température des surfaces extérieures à 90°C. Pour l'utilisateur, l'appareil rayonne donc principalement par sa face avant, à une température maximale de 90°C.

La deuxième catégorie de radiateurs électriques, évoquée plus haut, est constituée par les panneaux rayonnants qui sont composés d'une ou de plusieurs résistances électriques, ou d'un ou de plusieurs circuits résistifs, collés ou insérés dans une plaque métallique. Le tout est entouré d'une carcasse métallique. La, ou les, résistance(s), ou le, ou les, circuit(s) résistif(s), transforme(nt) par effet Joule l'énergie électrique en énergie thermique et la transmet(tent) par conduction à la plaque métallique, dite "plaque chauffante". La face avant de la carcasse métallique de ce dispositif est une tôle percée de trous répartis uniformément sur la surface. La plaque chauffante transmet alors son énergie thermique à la carcasse métallique qui la transmet au local dans lequel l'appareil est installé, essentiellement par convexion et rayonnement. La face avant de l'appareil, percée de trous, laisse passer la majeure partie du rayonnement issu de la plaque chauffante.

Les normes de sécurité imposées aux températures de la carcasse métallique sont inférieures à 90°C, mais rien n'est imposé pour la plaque chauffante. Cette dernière atteint couramment une température de 150°C, tandis que la carcasse rayonne à une température maximale de 90°C.

Il s'avère que les utilisateurs sont très sensibles au confort apporté par les appareils rayonnants. La transmission de la chaleur par rayonnement est donc fortement souhaitée, en comparaison d'un appareil fonctionnant essentiellement par convexion, tel que les convecteurs.

Dans Dans tous ces types de radiateurs électriques, on s'aperçoit que le chauffage s'effectue au moins à 70 % par convexion et que le rayonnement n'atteint un maximum de 30 % qu'avec les panneaux rayonnants, alors qu'il n'atteint que 20 % avec les radiateurs à accumulation et ne dépasse pas 10 % avec les convecteurs.

Par exemple, le document de brevet GB-2 280 950 décrit un dispositif de chauffage à accumulation pouvant fonctionner par convection, notamment par la face frontale 12. Par contre, celle-ci ne bénéficie pas de protection supplémentaire et l'épaisseur de la structure métallique entourant le bloc de chauffage 3 a une épaisseur uniforme. Toutefois, les figures 4, 5 et 6 décrivent un dispositif de chauffage à accumulation nouveau qui présente une paroi frontale 23 possédant une grille 24.

Le but de l'invention est de proposer un radiateur électrique fonctionnant par rayonnement et accumulation, le rayonnement dépassant les 20 % de l'énergie transmise.

### Résumé de l'invention

A cet effet, l'objet principal de l'invention est donc un radiateur électrique à accumulation comprenant un bloc accumulateur à l'intérieur duquel règne une température élevée θₑ et étant constitué par :
. des résistances électriques pour apporter l'énergie thermique ;
. un noyau accumulateur constitué d'un bloc de matériau accumulateur d'énergie dans lequel sont noyées les résistances électriques ; et
. une enveloppe isolante en matériau isolant entourant le noyau accumulateur, définissant des parties latérales, supérieure, inférieure, arrière et avant et aux surfaces des parties latérales, supérieure, inférieure et arrière de laquelle règne une température d'isolement θ₁ relativement basse.

Selon l'invention, le radiateur comprend :
- une face avant perforée, placée devant la surface avant du bloc accumulateur, l'épaisseur de la partie avant de l'enveloppe isolante étant restreinte, pour qu'à la surface de cette partie avant règne une température de rayonnement θᵣ relativement moyenne, c'est-à-dire supérieure à la température d'isolement θ₁.

Selon une mode de réalisation, le radiateur comprend une plaque, éventuellement métallique de rayonnement, placée contre la partie avant de l'enveloppe isolante.

De préférence, cette face avant perforée est une partie externe d'une carcasse du radiateur électrique à l'intérieur de laquelle est placé le bloc accumulateur.

De même, la plaque de rayonnement est, de préférence, une partie interne de la carcasse du radiateur.

Dans la réalisation préférentielle du radiateur selon l'invention, l'entrée d'air se trouve dans la partie inférieure de celui-ci.

De même, la sortie d'air se trouve de préférence en haut du radiateur.

De préférence, la sortie d'air est constituée par la partie supérieure de la face avant possédant des perforations moyennes.

Dans le cas où la température élevée θₑ du noyau accumulateur est de l'ordre de 700°C, et que la température d'isolement θᵢ à la surface du bloc accumulateur, sauf sur la surface avant du bloc accumulateur est de l'ordre de 90°C, l'épaisseur de la partie avant de l'enveloppe isolante est restreinte de un à quatre millimètres pour que la température de rayonnement θᵣ à la surface avant du bloc accumulateur soit de l'ordre de 150°C.

La distance séparant la face avant et la surface avant du bloc accumulateur est comprise entre cinq et quarante millimètres.

### Description détaillée d'une réalisation de l'invention

Le radiateur selon l'invention est représenté sur l'unique figure qui est une vue cavalière coupée verticalement. En d'autres termes, seule l'extrémité du radiateur a été représentée. La coupe permet de visualiser les différents composants de celui-ci.

Un pied 1 a été représenté en bas de cette figure, supportant l'extrémité du radiateur. On peut facilement imaginer qu'il y ait deux pieds pour supporter celui-ci. On peut également envisager que ce radiateur soit fixé dans le local d'une autre manière.

Le bloc accumulateur du radiateur est composé de plusieurs résistances électriques 7 noyées dans un noyau accumulateur d'énergie 2 qui est une épaisse plaque verticale de matériau accumulateur d'énergie tel que des briques réfractaires denses. Les résistances électriques 7 peuvent être également constituées de circuits résistifs collés ou insérés à l'intérieur du bloc accumulateur. Ce noyau accumulateur d'énergie 2 est entièrement entouré d'isolant.

Sur cette figure, la partie arrière de l'enveloppe isolante est repérée 3, la partie inférieure est repérée 4, la partie supérieure est repérée 5 et la partie avant est repérée 6. Cette dernière est visualisée d'une manière légèrement différente des trois autres pour mieux la distinguer. En effet, il faut remarquer que son épaisseur est légèrement inférieure à celle des trois autres. Cette diminution d'épaisseur est importante pour obtenir le résultat voulu au moyen du radiateur selon l'invention.

Le bloc accumulateur se complète par une partie interne d'une carcasse, par exemple, métallique, qui entoure l'enveloppe isolante constituée par ces quatre parties 3, 4, 5 et 6. Elle est constituée d'une plaque arrière 16, constituant également la face arrière du radiateur, d'une plaque supérieure interne 17, d'une plaque inférieure interne 18 et d'une plaque avant, dite plaque de rayonnement 8. On note que cette dernière est ici métallique car elle fait partie de la carcasse métallique, mais elle pourrait très bien être en un autre type de matériau possédant un bon coefficient d'émissivité. On peut même envisager de la supprimer. Elle serait alors remplacée directement par la partie avant de l'enveloppe isolante.

Le radiateur se complète par une partie externe de la carcasse de l'ensemble, constituée principalement par une partie inférieure 13, bombée sur sa surface avant et se terminant par une base 12 du radiateur, traversée par des grosses perforations 19, constituant ainsi une entrée d'air dans le radiateur. Une face avant 10, de préférencé métallique, perforée, prolonge cette partie inférieure 13 pour aboutir à une partie supérieure 14, légèrement bombée et traversée de perforations 15 et placée au-dessus de la plaque supérieure 17 de la partie interne de la carcasse pour rejoindre la plaque arrière 16 du radiateur. Cette partie supérieure 14 est, de préférence, bombée et traversée de perforations 15 de taille moyenne. Ces dernières, en coopération avec les perforations 19 du fond 12 constituant l'entrée du radiateur, permettent un courant ascensionnel de l'air à l'intérieur de celui-ci. L'énergie nécessaire à ce courant d'air est produite par l'élévation de température fournie par le bloc accumulateur.

On remarque que la face avant métallique 10 de la partie externe de la carcasse possède également des perforations de petits diamètres. Elle est légèrement bombée et ménage un espace 20 entre elle-même et la surface externe 9 du bloc accumulateur.

Compte tenu du type de figure qui a été choisi ici pour représenter ce radiateur, les parois latérales de ce dernier n'ont pas été représentées, mais existent effectivement. Elles sont constituées d'une couche isolante de même épaisseur que les parties arrière 3, inférieure 4 et supérieure 5 de l'enveloppe isolante et d'une tôle métallique latérale de la carcasse du radiateur.

Le fonctionnement du radiateur selon l'invention est le suivant.

Les résistances électriques 7 transforment par effet Joule l'énergie électrique en énergie thermique et transmettent celle-ci par conduction et rayonnement au noyau accumulateur d'énergie 2. Celui-ci, une fois chauffé, transmet à son tour, par conduction, l'énergie thermique à l'enveloppe isolante, de tous les côtés.

Compte tenu que la partie avant 6 de l'enveloppe isolante a une épaisseur légèrement inférieure aux autres parties latérales, arrière 3, inférieure 4 et supérieure 5, on peut imaginer aisément que la température à la surface externe de cette partie avant 6 de l'enveloppe isolante soit une température de rayonnement θᵣ supérieure à la température d'isolement θ₁ régnant à la surface externe des autres parties de l'enveloppe isolante. Concrètement, le noyau accumulateur peut atteindre une température élevée θₑ de 700°C et transmettre l'énergie thermique à l'enveloppe isolante. A la surface extérieure des trois parties latérales, arrière 3, inférieure 4 et supérieure 5, la température de ces surfaces extérieures peut être inférieure ou égale à 90°C. L'épaisseur de la partie avant 6 étant restreinte, on peut faire en sorte que la température à la surface extérieure de celle-ci soit égale à 150°. En conséquence, la plaque de rayonnement 8 se trouvant sur cette partie avant 6 de l'enveloppe isolante peut être chauffée à une température de rayonnement θᵣ de 150°C, contrairement au reste de la partie interne de la carcasse, à savoir les parties latérales et les parties référencées 16, 17 et 18, qui seront chauffées à une température d'isolement θᵢ < 90°C. En conséquence, comme dans le dispositif de l'art antérieur, l'air traverse toujours de bas en haut le radiateur selon l'invention, est chauffé par le bloc accumulateur et ressort donc par les perforations 15 de la partie supérieure 14 de la carcasse. Par contre, la surface de la plaque de rayonnement 8 qui est à une température de rayonnement θᵣ de 150° rayonne en regard d'elle-même, c'est-à-dire dans l'espace 20 et à travers la face avant 10 de la carcasse qui est perforée. Cette face avant 10 est donc chauffée à une température avoisinant 90°C, alors que le reste de l'énergie thermique émis par la plaque de rayonnement 8 traverse cette dernière pour pénétrer dans le local dans lequel est placé le radiateur. En quelque sorte, la plaque de rayonnement 8 agit comme un panneau rayonnant. Les normes de sécurité imposent que les parties externes de la carcasse ne doivent pas dépasser la température de 90°C. La face avant 10 du radiateur permet de respecter ces normes, l'espace 20 séparant la plaque de rayonnement 8, la température de la plaque métallique de rayonnement pouvant monter jusqu'à 150°C.

Le radiateur électrique selon l'invention, fonctionnant à accumulation et à rayonnement, a ainsi une part d'énergie rayonnée plus proche que celle d'un panneau rayonnant de l'art antérieur, que celle d'un radiateur électrique à accumulation traditionnel. Le confort est donc amélioré. Bien entendu, la proportion d'énergie transmise par rayonnement sera d'autant plus importante que la surface rayonnante de la plaque 8 sera importante.

## Revendications

1. Radiateur électrique à accumulation comprenant un bloc accumulateur à l'intérieur duquel règne une température élevée (θₑ) et comprenant
- des résistances électriques (7) ;
- un noyau accumulateur d'énergie (2) constitué d'un bloc de matériau accumulateur d'énergie et dans lequel sont noyées les résistances électriques (7) ; et
- une enveloppe isolante (3, 4, 5, 6) entourant le noyau accumulateur d'énergie (2) définissant des parties latérales, inférieure (4), supérieure (5), arrière (3) et avant (6) et à la surface des parties latérales, arrière (3), inférieure (4) et supérieure (5) de laquelle règne une température d'isolement (θᵢ) relativement basse,
**caractérisé en ce qu'**il comprend une face avant (10) perforée et placée devant une surface avant (9) du bloc accumulateur,
et **en ce que** l'épaisseur de la partie avant (6) de l'enveloppe isolante (3, 4, 5, 6) est restreinte pour qu'à la surface avant (9) du bloc accumulateur règne une température de rayonnement (θᵣ) moyenne supérieure à la température d'isolement (θᵢ).

2. Radiateur électrique selon la revendication 1, comprenant une plaque de rayonnement (8) placée contre la partie avant (6) de l'enveloppe isolante.

3. Radiateur électrique selon la revendication 2, dans lequel la plaque de rayonnement (8) est métallique.

4. Radiateur selon la revendication 1, dans lequel la face avant (10) est une partie externe d'une carcasse à l'intérieur de laquelle est placé le bloc accumulateur.

5. Radiateur électrique selon la revendication 1, dans lequel la plaque de rayonnement (8) est une partie interne de la carcasse du radiateur.

6. Radiateur électrique selon la revendication 1, **caractérisé en ce qu'**il comprend une entrée d'air dans le fond (12) du radiateur, c'est-à-dire dans sa partie inférieure.

7. Radiateur électrique selon la revendication 1, comprenant une sortie d'air placée dans la partie supérieure du radiateur.

8. Radiateur électrique selon la revendication 7, dans lequel la sortie d'air est constituée par la partie supérieure (14) de la partie avant de la carcasse et possédant des perforations moyennes (15).

9. Radiateur électrique selon la revendication 1, dans lequel la température élevée (θₑ) régnant à la surface du noyau accumulateur d'énergie (2) est de l'ordre de 700°C, la température d'isolement (θᵢ) régnant à la surface du bloc accumulateur, sauf sur la surface avant (9) du bloc accumulateur, est de l'ordre de 90°C, l'épaisseur de la partie avant (6) de l'enveloppe isolante (3, 4, 5, 6) est restreinte de un à quatre millimètres, la température de rayonnement (θᵣ) régnant à la surface avant (9) du bloc accumulateur étant de l'ordre de 150°C.

10. Radiateur électrique selon la revendication 1, dans lequel la distance séparant la face avant (10) et la surface avant (9) du bloc accumulateur est comprise entre cinq et quarante millimètres.

## Patentansprüche

1. Elektrischer Speicherheizkörper mit einem Speicherblock, in dessen Innerem eine Hochtemperatur (ϑₑ) herrscht und der aufweist:
- elektrische Widerstände (7);
- einen Energiespeicherkern (2), der von einem Block aus Energiespeichermaterial gebildet wird und in welchem die elektrischen Widerstände (7) versenkt angeordnet sind; und
- eine den Energiespeicherkern (2) umschließende isolierende Hülle (3, 4, 5, 6), welche seitliche, einen unteren (4), einen oberen (5), einen hinteren (3) und einen vorderen (6) Abschnitt(e) definiert und wobei an der jeweiligen Oberfläche von deren seitlichen, hinterem (3), unterem (4) und oberem (5) Abschnitt(en) eine relativ niedrige Isolationstemperatur (ϑᵢ) herrscht,
**dadurch gekennzeichnet,**
**dass** er eine Vorderwand (10) aufweist, die gelocht und vor einer Vorderseite (9) des Speicherblocks angeordnet ist, und dass die Dicke des vorderen Abschnitts (6) der isolierenden Hülle (3, 4, 5, 6) vermindert ist, damit an der Vorderseite (9) des Blockspeichers eine mittlere Strahlungstemperatur (ϑᵣ) herrscht, die höher ist als die Isolationstemperatur (ϑᵢ).

2. Elektrischer Heizkörper nach Anspruch 1, welcher eine an dem vorderen Abschnitt (6) der isolierenden Hülle angeordnete Strahlungsplatte (8) aufweist.

3. Elektrischer Heizkörper nach Anspruch 2, bei welchem die Strahlungsplatte (8) metallisch ist.

4. Heizkörper nach Anspruch 1, bei welchem die Vorderwand (10) ein Außenabschnitt eines Gehäuses ist, in dessen Innerem der Speicherblock angeordnet ist.

5. Elektrischer Heizkörper nach Anspruch 1, bei welchem die Strahlungsplatte (8) ein Innenabschnitt des Gehäuses des Heizkörpers ist.

6. Elektrischer Heizkörper nach Anspruch 1, **dadurch gekennzeichnet, dass** er einen Lufteinlass im Boden (12) des Heizkörpers, das heißt in seinem unteren Abschnitt, aufweist.

7. Elektrischer Heizkörper nach Anspruch 1, welcher einen Luftauslass aufweist, der im oberen Abschnitt des Heizkörpers angeordnet ist.

8. Elektrischer Heizkörper nach Anspruch 7, bei welchem der Luftauslass durch den oberen Abschnitt (14) des vorderen Gehäuseabschnitts gebildet wird und mittelgroße Durchbrüche (15) aufweist.

9. Elektrischer Heizkörper nach Anspruch 1, bei welchem die an der Oberfläche des Energiespeicherkerns (2) herrschende Hochtemperatur (ϑₑ) in der Größenordnung von 700 °C und die an der Oberfläche des Speicherblocks, mit Ausnahme der Vorderseite des Speicherblocks, herrschende Isolationstemperatur (ϑᵢ) in der Größenordnung von 90 °C liegt und bei welchem die Dicke des vorderen Abschnitts (6) der isolierenden Hülle (3, 4, 5, 6) um einen bis vier Millimeter verringert ist, wobei die an der Vorderseite (9) des Speicherblocks herrschende Strahlungstemperatur (ϑᵣ) in der Größenordnung von 150 °C liegt.

10. Elektrischer Heizkörper nach Anspruch 1, bei dem der Abstand zwischen der Vorderwand (10) und der Vorderseite (9) des Speicherblocks zwischen fünf und vierzig Millimeter beträgt.

## Claims

1. Electric storage radiator comprising a storage block inside which an elevated temperature (θₑ) prevails and comprising:
- electrical resistances (7);
- an energy storage core (2) constituted by a block of energy storage material and in which the electrical resistances (7) are embedded; and
- an insulating sheathing (3, 4, 5, 6) surrounding the energy storage core (2) defining lower (4), upper (5), back (3) and front (6) lateral portions and at the surface of the back (3), lower (4) and upper (5) lateral portions of which there prevails a relatively low insulation temperature (θᵢ),
**characterised in that** it has a front face (10) which is perforated and positioned in front of a front surface (9) of the storage block,
and **in that** the thickness of the front portion (6) of the insulating sheathing (3, 4, 5, 6) is restricted so that at the front surface (9) of the storage block there prevails an average radiation temperature (θᵣ) which is higher than the insulation temperature (θᵢ).

2. Electric radiator according to Claim 1, having a radiation plate (8) positioned against the front portion (6) of the insulating sheathing.

3. Electric radiator according to Claim 2, in which the radiation plate (8) is made of metal.

4. Radiator according to Claim 1, in which the front face (10) is an external portion of a housing inside which is positioned the storage block.

5. Electric radiator according to Claim 1, in which the radiation plate (8) is an internal portion of the radiator housing.

6. Electric radiator according to Claim 1, **characterised in that** it has an air inlet in the base (12) of the radiator, that is to say in its lower region.

7. Electric radiator according to Claim 1, having an air outlet positioned in the upper part of the radiator.

8. Electric radiator according to Claim 7, in which the air outlet is constituted by the upper part (14) of the front portion of the housing and having medium-sized perforations (15).

9. Electric radiator according to Claim 1, in which the elevated temperature (θₑ) prevailing at the surface of the energy storage core (2) is of the order of 700° C, the insulation temperature (θᵢ) prevailing at the surface of the storage block, except on the front surface (9) of the storage block, is of the order of 90° C, the thickness of the front portion (6) of the insulating sheathing (3, 4, 5, 6) is restricted to 1 to 4 millimetres, the radiation temperature (θᵣ) prevailing at the front surface (9) of the storage block being of the order of 150° C.

10. Electric radiator according to Claim 1, in which the distance between the front face (10) and the front surface (9) of the storage block is between five and forty millimetres.
